# EUROPÄISCHE PATENTSCHRIFT

(11) **EP 2 491 213 B1**
(45) Veröffentlichungstag und Bekanntmachung des Hinweises auf die Patenterteilung: **04.07.2018**
(21) Anmeldenummer: 10773532.6
(22) Anmeldetag: 11.10.2010
(51) Int. Cl.: E05D 15/46, E05F 1/12

(54) **SYNCHRONISATIONSVORRICHTUNG ZUM SYNCHRONISIEREN ZWEIER STELLANTRIEBE ZUM BEWEGEN EINES BEWEGBAREN MÖBELTEILES**
SYNCHRONIZING DEVICE FOR SYNCHRONIZING TWO ACTUATORS CONTROLLING THE MOTION OF A MOBILE FURNITURE PART
DISPOSITIF DE SYNCHRONISATION POUR SYNCHRONISER DEUX ACTIONNEURS POUR CONTROLER LE MOUVEMENT D'UN PARTIE DE MEUBLE MOBILE

(30) Priorität: 23.10.2009 AT 16732009
(43) Veröffentlichungstag der Anmeldung: 29.08.2012
(73) Patentinhaber: Julius Blum GmbH, 6973 Höchst (AT)
(72) Erfinder: ISELE, Olaf, A-6890 Lustenau (AT); SUTTERLUETTI, Harald, A-6972 Fussach (AT)
(74) Vertreter: Torggler & Hofinger Patentanwälte
(86) Internationale Anmeldenummer: PCT/AT2010/000379
(87) Internationale Veröffentlichungsnummer: WO 2011/047396

(56) Entgegenhaltungen:
- WO-A1-2006/113953

## Beschreibung

Die vorliegende Erfindung bezieht sich auf eine Synchronisationsvorrichtung zur synchronen Bewegung einer ersten Stellvorrichtung mit wenigstens einer zweiten Stellvorrichtung, wobei die erste und die zweite Stellvorrichtung im Montagezustand an einem Möbel zum Bewegen eines bewegbaren Möbelteiles vorgesehen sind, umfassend:
- eine Synchronisationsstange zur Übertragung einer synchronen Bewegung der wenigstens zwei Stellvorrichtungen,
- wenigstens eine Befestigungseinrichtung, über welche die Synchronisationsstange mit wenigstens einer der beiden Stellvorrichtungen lösbar verbindbar ist.

Im Weiteren betrifft die Erfindung ein Möbel mit wenigstens einer Synchronisationsvorrichtung der zu beschreibenden Art.

In der WO 2006/113953 A1 der Anmelderin ist eine gattungsgemäße Synchronisationsvorrichtung beschrieben, wobei die Bewegung zweier Stellvorrichtungen durch eine Synchronisationsstange synchronisierbar ist. Auf diese Weise kann eine gleichlaufende Synchronbewegung der beiden Stellvorrichtungen zum Antrieb eines bewegbaren Möbelteiles - insbesondere einer hochbewegbaren Klappe - herbeigeführt werden. Die beiden Stellvorrichtungen werden in einem ersten Montageschritt an gegenüberliegenden Seitenwänden des Möbelkorpus vormontiert, woraufhin in einem nachfolgenden Montageschritt die Synchronisationsstange über eine Befestigungseinrichtung mit einem drehbaren Teil der jeweiligen Stellvorrichtung verbunden werden kann. Diese Verbindung zwischen der Synchronisationsstange und dem drehbaren Teil der jeweiligen Stellvorrichtung kann durch eine Rastverbindung bzw. durch eine Schraubverbindung realisiert werden. Bei der Verwendung einer Schraubverbindung hat sich in der Praxis häufig gezeigt, dass die Schraube vom Montagepersonal aus Unachtsamkeit von vornherein erst gar nicht angezogen wurde. Durch die lose Schraube verbleibt ein unerwünschtes Spiel zwischen der Synchronisationsstange und dem drehbaren Teil der Stellvorrichtung, was in den meisten Fällen auch eine unharmonische Bewegung der beiden Stellvorrichtungen relativ zueinander zur Folge hat.

Aufgabe der vorliegenden Erfindung ist es daher, eine Synchronisationsvorrichtung der eingangs erwähnten Gattung mit einer verbesserten Befestigungseinrichtung vorzuschlagen.

Dies wird erfindungsgemäß durch die Merkmale der unabhängigen Vorrichtungsansprüche 1 bzw. 2 erreicht, so dass wenigstens eine lösbare Sperrvorrichtung vorgesehen ist, welche ein Verbinden der Synchronisationsstange mit der wenigstens einen Befestigungseinrichtung im Sperrzustand der Sperrvorrichtung verhindert, wobei sich die Sperrvorrichtung ohne vorhergehende Betätigung durch einen Benutzer im Sperrzustand befindet.

Mit anderen Worten wird eine lösbare Sperrvorrichtung vorgeschlagen, die einen Sperrzustand und einen Freigabezustand aufweist. Befindet sich die Sperrvorrichtung im Sperrzustand, so ist eine Montage der Synchronisationsstange an der jeweiligen Stellvorrichtung erst gar nicht möglich. Erst nach Überführen der Sperrvorrichtung in den Freigabezustand - ausgelöst durch eine bewusste Verstellung durch einen Benutzer - kann eine bestimmungsgemäße Montage der Synchronisationsvorrichtung an der jeweiligen Stellvorrichtung erfolgen.

Die Sperrvorrichtung weist ein zur Handbetätigung ausgebildetes Griffelement auf, welches bei der Montage der Synchronisationsstange durch einen Benutzer manuell entgegen der Kraft einer Federvorrichtung in eine Lage bewegbar ist, in welcher der Freigabezustand der Sperrvorrichtung vorliegt und somit eine Montage der Synchronisationsstange möglich ist. Wird das Griffelement durch einen Benutzer hingegen nicht betätigt, so befindet sich die Sperrvorrichtung im Sperrzustand und eine Montage der Synchronisationsstange ist nicht möglich.

Die Montage der Synchronisationsstange am drehbaren bzw. schwenkbaren Teil der Stellvorrichtung erfolgt dabei über eine spannbare Befestigungseinrichtung. Durch eine im Wesentlichen spielfreie Arretierung der Synchronisationsstange relativ zum Stellantrieb kann eine gleichlaufende Stellbewegung der beiden Stellvorrichtungen relativ zueinander herbeigeführt werden.

Gemäß einem bevorzugten Ausführungsbeispiel kann vorgesehen sein, dass Teile der Sperrvorrichtung auch Teile der Befestigungseinrichtung bilden, durch welche die Synchronisationsstange relativ zu wenigstens einer der beiden Stellvorrichtungen feststellbar ist. Mit anderen Worten werden vorhandene Teile der Sperrvorrichtung gleichzeitig auch als Teile der Befestigungseinrichtung verwendet, durch welche die Synchronisationsstange an zumindest einer Stellvorrichtung arretierbar ist. Es sind aber auch Sperrvorrichtungen realisierbar, die von der eigentlichen Befestigungseinrichtung losgelöst sind.

Die Sperrvorrichtung kann in manueller Weise werkzeuglos in einen Freigabezustand bewegt werden oder alternativ auch eine Aufnahmevorrichtung für ein Werkzeug - insbesondere einen Schraubenzieher - aufweisen, wobei durch eine entsprechende Werkzeugbetätigung der Freigabezustand herstellbar ist.

Die Befestigungseinrichtung weist ein durch eine Person zu betätigendes Griffelement und wenigstens ein durch das Griffelement lösbares und arretierbares Arretierelement auf, sodass die Synchronisationsstange nach erfolgter Positionierung relativ zu wenigstens einer der beiden Stellvorrichtungen feststellbar ist. Gemäss Anspruch 1 ist das Arretierelement durch eine Federvorrichtung in Richtung Arretierstellung beaufschlagbar oder durch eine Federvorrichtung ständig in Richtung Arretierstellung beaufschlagt ist. Das wenigstens eine Arretierelement und die Federvorrichtung bilden gleichzeitig auch Teile der Sperrvorrichtung. In einem ersten Montageschritt dient das vorgespannte Arretierelement als Sperrvorrichtung, welche zunächst durch einen Benutzer entgegen der Federkraft bewusst in den Freigabezustand bewegt werden muss. Erst in diesem Freigabezustand kann ein Ende der Synchronisationsstange mit einem korrespondierenden Teil der Stellvorrichtung verbunden werden, wobei eine selbsttätige Verklemmung und/oder Verrastung der Synchronisationsstange durch das federbeaufschlagte Arretierelement erfolgen kann.

Das manuell zu betätigende Griffelement ist gemäss Anspruch 1 als Schieber ausgebildet, durch den das Arretierelement zumindest in die Lösestellung bewegbar ist. Der Schieber wird also bei der Montage entgegen der Kraft der das Arretierelement beaufschlagenden Federvorrichtung gedrückt, nach erfolgter Positionierung der Synchronisationsstange relativ zum korrespondierenden Teil der Stellvorrichtung wird die manuelle Kraft vom Schieber genommen, woraufhin eine selbsttätige Verklemmung bzw. Verrastung des Arretierelementes mit dem korrespondierenden Teil der Stellvorrichtung erfolgt.

Alternativ weist das Griffelement gemäss Anspruch 2 einen schwenkbar gelagerten Hebel auf, durch den das Arretierelement relativ zu wenigstens einer der beiden Stellvorrichtungen klemmend fixierbar ist. Bei einem bevorzugten Ausführungsbeispiel kann vorgesehen sein, dass der schwenkbar gelagerte Hebel auch Teil der Sperrvorrichtung ist. In diesem Zusammenhang kann auch vorgesehen sein, dass die Befestigungseinrichtung eine Abdeckung aufweist, wobei die Abdeckung erst dann über die übrigen Teile der Befestigungseinrichtung positionierbar ist, wenn die Synchronisationsstange mit wenigstens einem der beiden Stellantriebe bestimmungsgemäß verbunden ist. Die Abdeckung bildet somit einen Teil der Befestigungseinrichtung, wobei die Abdeckung - vorzugsweise unverlierbar - relativ zur Synchronisationsstange bewegbar - insbesondere verschiebbar - gelagert sein kann.

Das erfindungsgemäße Möbel ist durch wenigstens eine Synchronisationsvorrichtung der beschriebenen Art gekennzeichnet. Die beiden Stellvorrichtungen können dabei an gegenüberliegenden Seitenwänden eines Möbelkorpus montiert werden, wobei eine Bewegung der beiden Stellvorrichtungen über die Synchronisationsstange synchronisierbar ist.

Das erfindungsgemäße Möbel ist durch wenigstens eine Synchronisationsvorrichtung der beschriebenen Art gekennzeichnet.
Weitere Einzelheiten und Vorteile der vorliegenden Erfindung werden anhand der nachfolgenden Figurenbeschreibung erläutert. Dabei zeigt bzw. zeigen:
- Fig. 1a, 1b: eine perspektivische Darstellung eines Möbels mit einer hochbewegbaren Klappe sowie eine - teilweise aufgebrochene - Darstellung des Möbels mit abgenommener Klappe,
- Fig. 2a, 2b: die zum Synchronisieren der beiden Stellvorrichtungen vorgesehene Synchronisationsstange mit einer Sperrvorrichtung im Sperrzustand sowie eine Darstellung der am Stellantrieb montierten Synchronisationsstange,
- Fig. 3a-3c: die Sperrvorrichtung im Sperrzustand, eine Darstellung im Montagezustand sowie eine perspektivische Darstellung der Befestigungseinrichtung,
- Fig. 4a-4c: eine Darstellung der Sperrvorrichtung im Freigabezustand, im montierten Zustand sowie eine Explosionsdarstellung der verwendeten Teile,
- Fig. 5a-5d: zeitliche Abfolgen der Montage der Synchronisationsstange am drehbaren Teil des Stellantriebes, wobei die Sperrvorrichtung in einem weiteren Ausführungsbeispiel gezeigt ist.

Die Fig. 1a zeigt eine perspektivische Darstellung eines Möbels 1 mit einem Möbelkorpus 2 sowie mit einer relativ dazu hochbewegbaren Klappe 2a. Erkennbar ist eine Stellvorrichtung 3a mit wenigstens einem schwenkbar gelagerten Stellarm 4, wobei der Stellantrieb 3a zum Bewegen der Klappe 2a vorgesehen ist. Fig. 1b zeigt eine perspektivische und teilweise aufgebrochene Darstellung des Möbels 1 mit abgenommener Klappe 2a, wobei auch die gegenüberliegende Stellvorrichtung 3b ersichtlich wird. Die beiden Stellvorrichtungen 3a, 3b können grundsätzlich identisch ausgebildet sein und weisen jeweils eine hier nicht näher dargestellte Antriebsvorrichtung in Form einer Federvorrichtung und/oder eines Elektromotors auf, wobei durch die Antriebsvorrichtung der Stellarm 4 um die Drehachse P in Öffnungsrichtung beaufschlagbar ist. Die beiden Stellvorrichtungen 3a und 3b weisen jeweils einen drehbaren Teil 5 auf, der bei einer Bewegung der Klappe 2a über einen begrenzten Drehwinkelbereich um die Drehachse R mitverdreht wird. Zur Synchronisation einer Bewegung der beiden Stellvorrichtungen 3a und 3b ist eine Synchronisationsvorrichtung 6 vorgesehen, welche eine länglich ausgebildete Synchronisationsstange 7 aufweist, welche über eine Befestigungseinrichtung 8 mit dem drehbaren Teil 5 der jeweiligen Stellvorrichtung 3a, 3b lösbar verbindbar - vorzugsweise werkzeuglos montierbar und/oder vorzugsweise werkzeuglos demontierbar - ist. Wenn die Synchronisationsstange 7 mit dem drehbaren Teil 5 der jeweiligen Stellvorrichtung 3a, 3b bestimmungsgemäß verbunden ist, so kann der gewünschte Gleichlauf der beiden Stellvorrichtungen 3a und 3b relativ zueinander herbeigeführt werden.

Fig. 2a zeigt eine vergrößerte Darstellung des drehbaren Teiles 5 der Stellvorrichtung 3a gemäß Fig. 1b. Der drehbare Teil 5 ist mit einem Zwischenhebel 11 der Stellvorrichtung 3a drehfest verbunden, sodass sich bei einer Bewegung der Möbelklappe 2a der Zwischenhebel 11 zusammen mit dem drehbaren Teil 5 über einen begrenzten Drehwinkelbereich um die in Fig. 1b eingezeichnete Drehachse R verdreht. Der drehbare Teil 5 weist eine Führung 9 zur Aufnahme und Befestigung der Synchronisationsstange 7 auf. Die Führung 9 ist nach vorne hin offen ausgebildet, sodass die Synchronisationsstange 7 auch dann mit dem drehbaren Teil 5 verbindbar ist, wenn die Stellvorrichtung 3a mit dem drehbaren Teil 5 bereits am Möbelkorpus 2 vormontiert wurde.

Im gezeigten Ausführungsbeispiel gemäß Fig. 2a weist die Synchronisationsstange 7 eine Sperrvorrichtung 12 auf, welche ein Verbinden der Synchronisationsstange 7 im gesperrten Zustand der Sperrvorrichtung 12 verhindert. In Fig. 2a befindet sich die Sperrvorrichtung 12 im Sperrzustand, d.h. die Synchronisationsstange 7 kann ohne vorhergehende Betätigung des Griffelementes 10 mit dem drehbaren Teil 5 der Stellvorrichtung 3a nicht verbunden werden, weil ein Einführen der Synchronisationsstange 7 in die Führung 9 des drehbaren Teiles 5 im Sperrzustand der Sperrvorrichtung 12 nicht möglich ist. Erst wenn das Griffelement 10, das im gezeigten Ausführungsbeispiel als linear verfahrbarer Schieber ausgebildet ist, bei der Montage manuell in Richtung X bewegt wird, so ist der Freigabezustand der Sperrvorrichtung 12 hergestellt. Die Synchronisationsstange 7 kann nun bei gedrücktem Griffelement 10 in die Führung 9 des drehbaren Teiles 5 eingeführt werden, woraufhin durch Loslassen des Griffelementes 10 eine selbsttätige, bestimmungsgemäße Verriegelung mit dem drehbaren Teil 5 der Stellvorrichtung 3a erfolgt. Der Montagezustand der Synchronisationsstange 7 ist in Fig. 2b dargestellt. Die Synchronisationsstange 7 ist also nunmehr mit dem drehbaren Teil 5 der Stellvorrichtung 3a fest verbunden. Diese Verbindung kann über eine kraftschlüssige und/oder über eine zumindest teilweise formschlüssige Befestigungseinrichtung 8 erfolgen. Besonders günstig kann hierbei eine Schnappverbindung eingesetzt werden. An der Synchronisationsstange 7 ist eine, vorzugsweise hülsenförmige, Abdeckung 13 gelagert, welche nach erfolgter Montage der Synchronisationsstange 7 auf den drehbaren Teil 5 aufschiebbar ist, wodurch die verbleibenden Teile der Befestigungseinrichtung 8 im Wesentlichen vollständig abdeckbar sind und ein Herausfallen der Synchronisationsstange 7 aus dem drehbaren Teil 5 nicht möglich ist.

Fig. 3a zeigt eine schematisch gehaltene Draufsicht des drehbaren Teiles 5 mit der darin ausgebildeten Führung 9 zur Aufnahme und Befestigung der Synchronisationsstange 7. Die Synchronisationsstange 7 ist mehrteilig ausgebildet und umfasst einen Steckteil 7a, der mit dem übrigen Teil der Synchronisationsstange 7 lösbar verbindbar ist. Erkennbar ist die Sperrvorrichtung 12, welche sich im gezeigten Ausführungsbeispiel im Sperrzustand befindet. Ermöglicht wird dieser Sperrzustand durch ein Arretierelement 14, welches in der in Fig. 3a gezeigten Stellung ein Einführen der Synchronisationsstange 7 in die Führung 9 des drehbaren Teiles 5 nicht gestattet. Erst wenn das Griffelement 10 durch einen Benutzer in Richtung X gedrückt wird, so ist ein Einbringen der Synchronisationsstange 7 in die Führung 9 des drehbaren Teils 5 möglich. Nach dem Einschieben der Synchronisationsstange 7 in die Führung 9 und durch eine manuelle Entlastung des Griffelementes 10 wird eine selbsttätige Verklemmung des Arretierelementes 14 innerhalb der Führung 9 durch Aufspreizen des Arretierelementes 14 hergestellt, so wie es in Fig. 3b dargestellt ist. Fig. 3c zeigt eine perspektivische Darstellung der Synchronisationsstange 7 mit dem Steckteil 7a, welches mit dem drehbaren Teil 5 - vorzugsweise kraftschlüssig - verbindbar ist.

Fig. 4a zeigt eine Schnittdarstellung der Befestigungseinrichtung 8, wobei das Steckteil 7a der Synchronisationsstange 7 das in Fig. 3a gezeigte Arretierelement 14 aufweist, welches durch eine Federvorrichtung 15 ständig in Richtung Arretierstellung vorgespannt ist. Durch den als Schieber ausgebildete Griffelement 10 kann das Arretierelement 14 entgegen der Kraft der Federvorrichtung 15 gedrückt werden, wodurch der Freigabezustand der Sperrvorrichtung 12 herstellbar und ein Einführen der Synchronisationsstange 7 in die Führung 9 des drehbaren Teiles 5 möglich ist. Das Arretierelement 14 ist keilförmig ausgebildet und ist entlang einer korrespondierenden, schrägen Führungsfläche 16 des Steckteiles 7a verschiebbar gelagert. Innerhalb der Führung 9 des drehbaren Teiles 5 wird das Arretierelement 14 durch die schräge Führungsfläche 16 und die Kraft der Federvorrichtung 15 aufgespreizt, wodurch eine klemmende Verbindung mit dem drehbaren Teil 5 hergestellt wird, so wie es in Fig. 4b dargestellt ist. Fig. 4c zeigt eine Explosionsdarstellung der verwendeten Teile. Der drehbare Teil 5 weist eine Führung 9 auf, wobei das durch die Federvorrichtung 15 vorgespannte Arretierelement 14 eine klemmschlüssige Verbindung zwischen dem Steckteil 7a der Synchronisationsstange 7 und dem drehbaren Teil 5 der jeweiligen Stellvorrichtung 3a, 3b herstellt. Durch eine Betätigung des Griffelementes 10 entgegen der Federkraft kann das Arretierelement 14 wieder in eine Lösestellung bewegt werden, sodass auch die Demontage problemlos möglich ist.

Fig. 5a bis 5d zeigen ein weiteres Ausführungsbeispiel einer Sperrvorrichtung 12, welche im Sperrzustand eine bestimmungsgemäße Montage der Synchronisationsstange 7 mit dem drehbaren Teil 5 der Stellvorrichtung 3a und 3b verhindert. In der gezeigten Figur weist die Sperrvorrichtung 12 einen schwenkbar gelagerten Hebel 17 auf, der gleichzeitig auch Teil der Befestigungseinrichtung 8 zum Befestigen der Synchronisationsstange 7 mit dem drehbaren Teil 5 bildet. Erkennbar sind zwei Arretierelemente 14a und 14b, welche durch eine Verschwenkbewegung des Hebels 17 jeweils in Richtung Y aufspreizbar sind, wodurch eine klemmende Verbindung zwischen der Synchronisationsstange 7 und dem drehbaren Teil 5 herbeigeführt wird. Mit dem Bezugszeichen 13 ist eine Abdeckung gekennzeichnet, welche relativ zur Synchronisationsstange 7 verschiebbar gelagert ist. In einem ersten Montageschritt werden also die beiden in der Lösestellung befindlichen Arretierelemente 14a, 14b in die Führung 9 des drehbaren Teiles 5 eingeführt, so wie es in Fig. 5b dargestellt ist. Solange der Hebel 17 nicht betätigt wurde, kann auch die Abdeckung 13 durch den abstehenden Hebel 17 nicht bestimmungsgemäß über den verbleibenden Teil der Befestigungseinrichtung 8 positioniert werden. Durch Kippen des Hebels 17 werden die beiden Arretierelemente 14a und 14b innerhalb der Führung 9 des drehbaren Teiles 5 aufgespreizt, woraufhin der Hebel 17 eine wie in Fig. 5c gezeigte Lage einnimmt. Der Hebel 17 in Fig. 5c liegt nun an einer Außenfläche der Synchronisationsstange 7 an. Nur in dieser Schwenklage des Hebels 17 kann die Abdeckung 13 ordnungsgemäß über den restlichen Teil der Befestigungseinrichtung 8 positioniert werden, so wie es in Fig. 5d dargestellt ist. Die Sperrvorrichtung verhindert ein Verbinden der Synchronisationsstange 7 im Sperrzustand, sodass eine unsachgemäße Montage von vornherein ausgeschlossen wird.

Erst nach bewusster Überführung der Sperrvorrichtung in einen Freigabezustand kann die bestimmungsgemäße Montage ausgeführt bzw. ordnungsgemäß abgeschlossen werden.

Auch sei angemerkt, dass die vorgeschlagene Synchronisationsvorrichtung 6 auch zur Stabilisierung des Laufverhaltens einer in einem Möbelkorpus 2 verfahrbaren Schublade eingesetzt werden kann, wobei die Schublade an gegenüberliegenden Seiten jeweils wenigstens ein Zahnrad in der Funktion der drehbaren Teile 5 aufweist, welche mit einer korrespondierenden Zahnstange kämmen. Der erwünschte Gleichlauf der beiden Zahnräder kann in Montagelage über die vorgeschlagene Synchronisationsvorrichtung 6 herbeigeführt werden.

## Patentansprüche

1. Synchronisationsvorrichtung (6) zum Bewegen eines bewegbaren Möbelteiles (2a), umfassend:
- eine erste Stellvorrichtung (3a) und wenigstens eine zweite Stellvorrichtung (3b), welche im Montagezustand an einem Möbel (1) zum Bewegen des bewegbaren Möbelteiles (2a) vorgesehen sind, wobei die erste Stellvorrichtung (3a) und die zweite Stellvorrichtung (3b) jeweils einen drehbaren Teil (5) aufweisen,
- eine Synchronisationsstange (7) zur Übertragung einer synchronen Bewegung der drehbaren Teile (5) der wenigstens zwei Stellvorrichtungen (3a, 3b),
- wenigstens eine Befestigungseinrichtung (8), über welche die Synchronisationsstange (7) mit wenigstens einem der drehbaren Teile (5) der ersten und zweiten Stellvorrichtung (3a, 3b) lösbar verbindbar ist, wobei der wenigstens eine drehbare Teil (5) eine Führung (9) zur Befestigung und Aufnahme der Synchronisationsstange (7) aufweist und wobei die Befestigungseinrichtung (8) eine lösbare Sperrvorrichtung (12) aufweist, welche in einem Sperrzustand ein Verbinden der Synchronisationsstange (7) mit dem wenigstens einen drehbaren Teil (5) verhindert, wobei die Synchronisationsstange (7) innerhalb einer, vorzugsweise U-förmigen, Führung (9) einer Stellvorrichtung (3a, 3b) einführbar und darin verspannbar ist,
- wobei sich die Sperrvorrichtung (12) ohne vorhergehende Betätigung durch einen Benutzer im Sperrzustand befindet, wobei die Sperrvorrichtung (12) ein durch eine Person zu betätigendes Griffelement (10) und wenigstens ein durch das Griffelement (10) bewegbares Arretierelement (14) aufweist, welches relativ zur Führung (9) des wenigstens einen drehbaren Teiles (5) lösbar und arretierbar ist, welches im Sperrzustand ein Verbinden der Synchronisationsstange (7) mit der Führung (9) des drehbaren Teiles (5) verhindert und welches durch eine Betätigung des Griffelementes (10) in einen Freigabezustand bewegbar ist, sodass die Synchronisationsstange (7) nach erfolgter Positionierung relativ zur Führung (9) des drehbaren Teiles (5) der Stellvorrichtung (3a, 3b) feststellbar ist,
**dadurch gekennzeichnet,**
- **dass** das Arretierelement (14) im Wesentlichen keilförmig ausgebildet ist und relativ zur Synchronisationsstange (7) bewegbar gelagert ist, wobei das Arretierelement (14) in Längsrichtung der Synchronisationsstange (7) verschiebbar gelagert ist,
- **dass** das Arretierelement (14) durch eine Federvorrichtung (15) in Richtung Arretierstellung beaufschlagbar oder durch die Federvorrichtung (15) ständig in Richtung Arretierstellung beaufschlagt ist, und
- **dass** das Griffelement (10) als Schieber ausgebildet ist, wobei das Arretierelement (14) durch eine Betätigung des Schiebers in den Freigabezustand bewegbar ist.

2. Synchronisationsvorrichtung (6) nach dem Oberbegriff des Anspruchs 1, **dadurch gekennzeichnet, dass** das Griffelement (10) als ein schwenkbar gelagerter Hebel (17) ausgebildet ist, wobei das wenigstens eine Arretierelement (14) durch eine Betätigung des Hebels an oder in der Führung (9) klemmend fixierbar ist.

3. Synchronisationsvorrichtung nach Anspruch 1 oder 2, **dadurch gekennzeichnet, dass** wenigstens zwei Arretierelemente (14a, 14b) vorgesehen sind, welche durch eine Betätigung des Griffelementes (10) in eine Spannstellung bewegbar sind, sodass die Synchronisationsstange (7) relativ zur Führung (9) fixierbar ist.

4. Synchronisationsvorrichtung nach einem der Ansprüche 1 bis 3, **dadurch gekennzeichnet, dass** die Befestigungseinrichtung (8) derart ausgebildet ist, dass die Synchronisationsstange (7) auch dann mit dem drehbaren Teil (5) einer Stellvorrichtung (3a, 3b) verbindbar ist, wenn der drehbare Teil (5) bereits an einer Seitenwand eines Möbelkorpus (2) vormontiert ist.

5. Synchronisationsvorrichtung nach einem der Ansprüche 1 bis 4, **dadurch gekennzeichnet, dass** die Befestigungseinrichtung (8) eine Abdeckung (13) aufweist, wobei die Abdeckung (13) erst dann über der Befestigungseinrichtung (8) positionierbar ist, wenn die Synchronisationsstange (7) mit wenigstens einer der beiden Stellvorrichtungen (3a, 3b) bestimmungsgemäß verbunden ist, wobei vorzugsweise vorgesehen ist, dass die Abdeckung (13) relativ zur Synchronisationsstange (7) verschiebbar gelagert ist.

6. Möbel mit wenigstens einer Synchronisationsvorrichtung nach einem der Ansprüche 1 bis 5.

7. Möbel nach Anspruch 6, **dadurch gekennzeichnet, dass** die beiden Stellvorrichtungen (3a, 3b) an gegenüberliegenden Seitenwänden eines Möbelkorpus (2) montiert sind, wobei eine Bewegung der beiden Stellvorrichtungen (3a, 3b) über die Synchronisationsstange (7) synchronisierbar ist.

## Claims

1. A synchronization device (6) for moving a movable furniture part (2a), including:
- a first actuating device (3a) and at least one second actuating device (3b) which are provided for moving the movable furniture part (2a) in the mounted condition on an item of furniture (1), wherein the first actuating device (3a) and the second actuating device (3b) each have a pivotable portion (5),
- a synchronization rod (7) for transmitting a synchronous movement of the pivotable portions (5) of the at least two actuating devices (3a, 3b),
- at least one fastening device (8) by which the synchronization rod (7) can be releasably connected to at least one of the pivotable portions (5) of the first and second actuating device (3a, 3b), wherein the at least one pivotable portion (5) has a guide (9) for fastening and receiving the synchronization rod (7), and wherein the fastening device (8) includes a releasable locking device (12) which, in a locking condition, prevents a connection of the synchronization rod (7) to the at least one pivotable portion (5), wherein the synchronization rod (7) can be inserted within a, preferably U-shaped, guide (9) of one of the actuating devices (3a, 3b) and can be clamped therein,
- wherein the locking device (12), without prior actuation by an operator, is in the locking condition, wherein the locking device (12) includes a handle element (10) to be actuated by a person and at least one arresting element (14) which can be moved by the handle element (10), the arresting element (14) can be released and locked relative to the guide (9) of the at least one pivotable portion (5) and prevents, in the locking condition, a connection of the synchronization rod (7) to the guide (9) of the pivotable portion (5), and can be moved into a release condition by an actuation of the handle element (10), so that the synchronization rod (7), after prepositioning, can be locked relative to the guide (9) of the pivotable portion (5) of the actuating device (3a, 3b),
**characterized in that**
- the arresting element (14) is substantially wedge-shaped and is movably-mounted relative to the synchronization rod (7), wherein the arresting element (14) is displaceably mounted in a longitudinal direction of the synchronization rod (7),
- the arresting element (14) can be acted upon by a spring device (15) in a direction of the locking condition or is permanently acted upon by the spring device (15) in the direction of the locking condition, and
- the handle element (10) is configured as a slider, wherein the arresting element (14) can be moved into the release condition by an actuation of the slider.

2. A synchronization device (6) according to the preamble of claim 1, **characterized in that** the handle element (10) is configured as a pivotally mounted lever (17), wherein the at least one arresting element (14) can be clampingly fixed on or in the guide (9) by an actuation of the lever.

3. The synchronization device according to claim 1 or 2, **characterized in that** at least two arresting elements (14a, 14b) are provided which can be moved into a clamping position by an actuation of the handle element (10), so that the synchronization rod (7) can be fixed relative to the guide (9).

4. The synchronization device according to one of the claims 1 to 3, **characterized in that** the fastening device (8) is configured such that the synchronization rod (7) can also be connected to the pivotable portion (5) of one of the actuating devices (3a, 3b) when the pivotable portion (5) has already been pre-mounted to a sidewall of a furniture carcass (2).

5. The synchronization device according to one of the claims 1 to 4, **characterized in that** the fastening device (8) includes a cover portion (13) which can only be positioned over the fastening device (8) when the synchronization rod (7) is duly connected to at least one of the two actuating devices (3a, 3b), wherein it is preferably provided that the cover portion (13) is displaceably mounted relative to the synchronization rod (7).

6. An item of furniture with at least one synchronization device according to one of the claims 1 to 5.

7. The item of furniture according to claim 6, **characterized in that** the two actuating devices (3a, 3b) are mounted to opposing sidewalls of a furniture carcass (2), wherein a movement of the two actuating devices (3a, 3b) can be synchronized by the synchronization rod (7).

## Revendications

1. Dispositif de synchronisation (6) destiné à mouvoir une partie de meuble mobile (2a), comprenant :
- un premier dispositif de réglage (3a) et au moins un deuxième dispositif de réglage (3b), lesquels sont prévus sur un meuble (1) dans un état de montage afin de mouvoir la partie de meuble mobile (2a), dans lequel le premier dispositif de réglage (3a) et le deuxième dispositif de réglage (3b) comportent chacun une partie rotative (5),
- une tringle de synchronisation (7) destinée à transmettre un mouvement synchrone de la partie rotative (5) des au moins deux dispositifs de réglage (3a, 3b),
- au moins un système de fixation (8), par le biais duquel la tringle de synchronisation (7) peut être connectée de manière détachable avec au moins une partie rotative (5) du premier et du deuxième dispositif de réglage (3a, 3b), dans lequel l'au moins une partie rotative (5) comporte un guidage (9) pour la fixation et l'accueil de la tringle de synchronisation (7) et dans lequel le système de fixation (8) comporte un dispositif de verrouillage (12) détachable, empêchant dans un état de verrouillage une connexion de la tringle de synchronisation (7) avec l'au moins une partie mobile (5), dans lequel la tringle de synchronisation (7) peut être introduite à l'intérieur d'un guidage (9) d'un dispositif de réglage (3a, 3b), de préférence en forme de U et être serrée dans celui-ci,
- dans lequel le dispositif de verrouillage (12) se trouve dans l'état de verrouillage sans actionnement préalable par un utilisateur, dans lequel le dispositif de verrouillage (12) comporte un élément de poignée (10) à actionner par une personne et au moins un élément de blocage (14) mobile par le biais de l'élément de poignée (10), l'élément d'arrêt étant détachable et blocable relativement au guidage (9) de l'au moins une partie mobile (5), empêchant dans l'état de verrouillage une connexion de la tringle de synchronisation (7) avec l'au moins une partie rotative (5), et pouvant, par un actionnement de l'élément de poignée (10) dans un état de libération, être mû de sorte que la tringle de synchronisation (7) est perceptible après le positionnement du dispositif de réglage (3a, 3b) relativement au guidage (9) de la partie rotative (5),
**caractérisé en ce que**
- l'élément de blocage (14) est conçu essentiellement en forme de coin et est disposé de manière mobile relativement à la tringle de synchronisation (7), dans lequel l'élément de blocage (14) est disposé de façon à pouvoir être déplacé le long de la tringle de synchronisation (7),
- l'élément de blocage (14) peut être poussé par le biais d'un dispositif de ressort (15) dans la direction de la position de blocage ou est poussé en continu par le biais du dispositif de ressort (15) dans la direction de la position de blocage, et
- l'élément de poignée (10) est conçu comme un curseur, dans lequel l'élément de blocage (14) est mobile par actionnement du curseur vers l'état de libération.

2. Dispositif de synchronisation (6) selon la désignation générique de la revendication 1, **caractérisé en ce que** l'élément de poignée (10) est conçu comme un levier (17) disposé de manière pivotante, dans lequel l'au moins un élément de blocage (14) peut être fixé par coincement au ou dans le guidage (9) par un actionnement du levier.

3. Dispositif de synchronisation selon la revendication 1 ou 2, **caractérisé en ce qu'**au moins deux éléments de blocage (14a, 14b) sont prévus, pouvant être mus dans une position de tension par un actionnement de l'élément de poignée (10), de sorte que la tringle de synchronisation (7) peut être fixée relativement au guidage (9).

4. Dispositif de synchronisation selon l'une des revendications 1 à 3, **caractérisé en ce que** le système de fixation (8) est construit de telle sorte que la tringle de synchronisation (7) peut ensuite également être connectée avec la partie rotative (5) d'un dispositif de réglage (3a, 3b), lorsque la partie rotative (5) est prémontée sur une paroi latérale d'un corps de meuble (2).

5. Dispositif de synchronisation selon l'une des revendications 1 à 4, **caractérisé en ce que** le système de fixation (8) comporte un couvercle (13), dans lequel le couvercle (13) est d'abord positionnable au moyen du système de fixation (8), lorsque la tringle de synchronisation (7) est connectée de façon conforme avec au moins un des deux dispositifs de réglage (3a, 3b), dans lequel il est prévu de préférence que le couvercle (13) est disposé de façon à pouvoir être déplacé relativement à la tringle de synchronisation (7).

6. Meuble doté d'au moins un dispositif de synchronisation selon l'une des revendications 1 à 5.

7. Meuble selon la revendication 6, **caractérisé en ce que** les deux dispositifs de réglage (3a, 3b) sont montés sur des parois latérales opposées d'un corps de meuble (2), dans lequel un mouvement des deux dispositifs de réglage (3a, 3b) peut être synchronisé au moyen de la tringle de synchronisation (7).
